# EUROPÄISCHE PATENTANMELDUNG

(11) **EP 4 389 977 A1**
(43) Veröffentlichungstag der Anmeldung: **26.06.2024**
(21) Anmeldenummer: 23213183.9
(22) Anmeldetag: 30.11.2023
(51) Int. Cl.: E01C 19/23, E01C 23/16, E01C 23/18, E01C 23/22

(54) **BODENVERDICHTER ZUM VERDICHTEN VON BODENMATERIAL UND VERFAHREN ZUM BETREIBEN EINES DERARTIGEN BODENVERDICHTERS**

(30) Priorität: 19.12.2022 DE 102022133784
(71) Anmelder: Hamm AG, 95643 Tirschenreuth (DE)
(72) Erfinder: Meier, Matthias, Tirschenreuth (DE)
(74) Vertreter: Ruttensperger Lachnit Trossin Gomoll

(57) **Zusammenfassung**

Ein Bodenverdichter zum Verdichten von Bodenmaterial, insbesondere Asphalt, umfasst wenigstens eine an einem Verdichteraufbau (30) um eine zu einer Verdichterlängsrichtung (L) im Wesentlichen orthogonale Walzendrehachse (W) drehbare Verdichterwalze (14, 16) und wenigstens eine an dem Verdichteraufbau (30) getragene Markierungseinheit (26, 26') zum Aufbringen von Markierungsmaterial (M) auf von dem Bodenverdichter (10) überfahrenes Bodenmaterial (12).

## Beschreibung

Die vorliegende Erfindung betrifft einen Bodenverdichter, mit welchem Bodenmaterial, insbesondere Asphalt, verdichtet werden kann. Die Erfindung betrifft ferner ein Verfahren zum Betreiben eines derartigen Bodenverdichters.

Im Straßenbau oder bei der Herstellung von Rollfeldern an Flughäfen oder dergleichen ist es bekannt, nach Herstellung des im Allgemeinen mit Asphaltmaterial aufgebauten und durch einen oder mehrere Bodenverdichter verdichteten Bodens Markierungen, allgemein auch als Fahrbahnmarkierungen bezeichnet, aufzubringen. Hierzu werden beispielsweise vermittels spezieller Geräte Vormarkierungen aufgebracht, welche anhand vergleichsweise dünner und beispielsweise nur unterbrochen dargestellter Leitlinien den Verlauf der in einem weiteren Arbeitsgang aufzubringenden Fahrbahnmarkierungen anzeigen. Sowohl für das Aufbringen der Vormarkierungen, als auch der Fahrbahnmarkierungen kann flüssiges Markierungsmaterial eingesetzt werden, welches auf das zuvor verdichtete Bodenmaterial aufgesprüht bzw. aufgetragen wird. Insbesondere im Bereich von Baustellen ist es auch bekannt, provisorische Fahrbahnmarkierungen durch Aufbringen von als Abrollbahnen nach Art von Klebestreifen ausgebildetem Markierungsmaterial zu erzeugen.

Es ist die Aufgabe der vorliegenden Erfindung, einen Bodenverdichter und ein Verfahren zum Betreiben eines Verdichters bereitzustellen, mit welchen eine vereinfachte Herstellung eines Bodenaufbaus ermöglicht wird.

Gemäß einem ersten Aspekt der vorliegenden Erfindung wird diese Aufgabe gelöst durch einen Bodenverdichter zum Verdichten von Bodenmaterial, insbesondere Asphalt, umfassend wenigstens eine an einem Verdichteraufbau um eine zu einer Verdichterlängsrichtung im Wesentlichen orthogonale Walzendrehachse drehbare Verdichterwalze, ferner umfassend wenigstens eine an dem Verdichteraufbau getragene Markierungseinheit zum Aufbringen von Markierungsmaterial auf von dem Bodenverdichter überfahrenes Bodenmaterial.

Da bei der Herstellung eines Bodenaufbaus beispielsweise im Straßenbau das Verdichten des Bodenmaterials, im Allgemeinen Asphalt, der letzte bzw. einer der letzten Arbeitsgänge ist, kann mit einem erfindungsgemäß aufgebauten Bodenverdichter beispielsweise bei der letzten oder einer der letzten Überfahrten zum Verdichten des Bodenmaterials gleichzeitig auch Markierungsmaterial auf die Oberfläche des Bodenmaterials aufgebracht werden. Zusätzliche Arbeitsvorgänge bzw. zusätzliches Gerät für diesen Arbeitsgang sind dann nicht erforderlich.

Bei einer einfach zu realisierenden und eine definierte Positionierung des abgegebenen Markierungsmaterials unterstützenden Ausgestaltung kann wenigstens eine Markierungseinheit an dem Verdichteraufbau im Wesentlichen unbewegbar getragen sein.

Um dabei insbesondere auch zu seitlichen Randbereichen des verdichteten Bodenmaterials Zugang zu erreichen, wird vorgeschlagen, dass wenigstens eine an dem Verdichteraufbau im Wesentlichen unbewegbar getragene Markierungseinheit an einem Seitenrandbereich des Verdichteraufbaus getragen ist.

An dem Verdichteraufbau kann in Zuordnung zu wenigstens einem Seitenrandbereich eine Kantenandrückeinheit vorgesehen sein. Insbesondere in Verbindung mit einer an einem Seitenrandbereich des Verdichteraufbaus unbewegbar getragenen Markierungseinheit wird somit gewährleistet, dass ein fest vorgegebener Abstand zwischen der Kantenandrückeinheit und dieser Markierungseinheit quer zur Verdichterlängsrichtung zu einem entsprechend definiert vorgegebenen Abstand des aufgebrachten Markierungsmaterials zum seitlichen Rand des verdichteten Bodenmaterials führt.

Um auch komplexere Formen von Fahrbahnmarkierungen erzeugen zu können, wird vorgeschlagen, dass wenigstens eine Markierungseinheit an dem Verdichteraufbau bewegbar getragen ist.

Hierzu kann beispielsweise an dem Verdichteraufbau wenigstens eine Führungsschiene vorgesehen sein, und wenigstens eine, vorzugsweise jede an dem Verdichteraufbau bewegbar getragene Markierungseinheit kann entlang der wenigstens einen Führungsschiene bewegbar sein.

Um eine an einer Führungsschiene getragene Markierungseinheit in verschiedenen Positionen zur Abgabe von Markierungsmaterial anordnen zu können, kann in Zuordnung zu wenigstens einer, vorzugsweise jeder entlang der wenigstens einen Führungsschiene bewegbaren Markierungseinheit ein Markierungseinheitantrieb zum Bewegen der Markierungseinheit entlang der wenigstens einen Führungsschiene vorgesehen sein.

Im Wesentlichen die gesamte von einem Bodenverdichter überdeckte bzw. bei einer Überfahrt überfahrende Breite des Bodenmaterials kann dann zur Abgabe von Markierungsmaterial genutzt werden, wenn wenigstens eine, vorzugsweise jede Führungsschiene sich im Wesentlichen in Richtung der Walzendrehachse erstreckt, oder/und wenn wenigstens eine, vorzugsweise jede Führungsschiene in der Verdichterlängsrichtung auf eine Verdichterwalze folgend angeordnet ist.

Insbesondere für Anwendungen mit kleinerem Umfang bzw. zur Aufbringung von Leitlinien für Vormarkierungen kann wenigstens eine, vorzugsweise jede Markierungseinheit eine flüssiges Markierungsmaterial enthaltene Sprühdose umfassen.

Für einen größeren Arbeitsumfang bzw. auch zum Aufbringen der endgültigen Fahrbahnmarkierungen ist es vorteilhaft, wenn wenigstens eine, vorzugsweise jede Markierungseinheit einen Sprühkopf umfasst und an dem Verdichteraufbau wenigstens ein mit dem Sprühkopf zur Zufuhr von flüssigem Markierungsmaterial verbundener Markierungsmaterialtank vorgesehen ist.

Wenigstens eine, vorzugsweise jede Markierungseinheit kann zum Aufbringen einer Vormarkierung auf das Bodenmaterial ausgebildet sein. Alternativ oder zusätzlich kann wenigstens eine, vorzugsweise jede Markierungseinheit zum Aufbringen einer Fahrbahnmarkierung auf das Bodenmaterial ausgebildet sein.

Um beispielsweise im Bereich von Baustellen nicht permanente Fahrbahnmarkierungen erzeugen zu können, wird vorgeschlagen, dass wenigstens eine, vorzugsweise jede Markierungseinheit zum Aufbringen von Markierungsmaterial als Abrollband ausgebildet ist.

Für einen definierten Betrieb der wenigstens einen Markierungseinheit wird vorgeschlagen, dass diese, vorzugsweise jede Markierungseinheit unter der Ansteuerung einer Ansteuereinheit steht und durch Ausgabe von Ansteuerbefehlen aus der Ansteuereinheit zur Abgabe von Markierungsmaterial betreibbar ist.

Gemäß einem weiteren Aspekt der vorliegenden Erfindung wird die eingangs angeführte Aufgabe gelöst durch ein Verfahren zum Betreiben eines erfindungsgemäß aufgebauten Bodenverdichters, wobei dann, wenn der Bodenverdichter über das Bodenmaterial bewegt wird, wenigstens eine Markierungseinheit zum Aufbringen von Markierungsmaterial auf das Bodenmaterial betrieben wird.

Beispielsweise bei der Erzeugung der Randbereiche einer zum Beispiel mit Asphalt aufgebauten Fahrbahn kann dann, wenn eine Kantenandrückeinheit zum Formen einer Kante des von dem Bodenverdichter überfahrenen Bodenmaterials betrieben wird, wenigstens eine Markierungseinheit zum Aufbringen von Markierungsmaterial auf das Bodenmaterial als Randmarkierung betrieben werden. Somit kann gewährleistet werden, dass bei diesem Vorgang aufgebrachtes Markierungsmaterial einen definierten Abstand zu einer durch die Kantenandrückeinheit erzeugten Kante des Bodenmaterials aufweist.

Wenn eine Markierungseinheit zum Aufbringen von Markierungsmaterial als Abrollband betrieben wird, ist es vorteilhaft, wenn die Markierungseinheit in einer Bewegungsrichtung des Bodenverdichters vor wenigstens einer Verdichterwalze angeordnet ist. Somit wird das von der Markierungseinheit abgegebene Abrollband unmittelbar nach dessen Abgabe durch den Bodenverdichter überrollt und fest gegen die Oberfläche des gleichzeitig auch verdichteten Bodenmaterials gepresst

Insbesondere zur Erzeugung komplexer geformter Vormarkierungen wird vorgeschlagen, dass dann, wenn wenigstens eine Markierungseinheit zum Aufbringen von Markierungsmaterial für eine Vormarkierung betrieben wird:
- ein Teil der Vormarkierung bei einer Markierungsüberfahrt und ein weiterer Teil der Vormarkierung bei einer weiteren Markierungsüberfahrt erzeugt wird, oder/und
- ein Teil der Vormarkierung durch eine Markierungseinheit und ein weiterer Teil der Vormarkierung durch eine weitere Markierungseinheit erzeugt wird.

Um zu gewährleisten, dass Markierungsmaterial nur dort abgegeben wird, wo gemäß vorhergehender Planung eine Fahrbahnmarkierung vorhanden sein soll, kann vorgesehen sein, dass wenigstens eine, vorzugsweise jede Markierungseinheit zum Aufbringen von Markierungsmaterial auf das Bodenmaterial auf der Grundlage von eine Position des Bodenverdichters auf dem Bodenmaterial repräsentierenden Positionsdaten, vorzugsweise GPS-Daten, oder/und auf der Grundlage von Markierungsmodelldaten betrieben wird.

Die vorliegende Erfindung wird nachfolgend mit Bezug auf die beiliegenden Figuren detailliert beschrieben. Es zeigt:
- Fig. 1: einen Bodenverdichter bei Durchführung eines Verdichtungsvorgangs mit gleichzeitigem Auftrag von Markierungsmaterial;
- Fig. 2: das Detail II in Fig. 1 vergrößert;
- Fig. 3: eine alternative Ausgestaltungsart eines Bodenverdichters bei Durchführung eines Verdichtungsvorgangs mit gleichzeitigem Auftrag von Markierungsmaterial;
- Fig. 4: das Detail IV in Fig. 3 vergrößert;
- Fig. 5: eine der Fig. 4 entsprechende Ansicht einer alternativen Ausgestaltungsart;
- Fig. 6: eine alternative Ausgestaltungsart eines Bodenverdichters bei Durchführung eines Verdichtungsvorgangs mit gleichzeitiger Anbringung von Markierungsmaterial;
- Fig. 7: in prinzipartiger Darstellung die Ansteuerung einer Markierungseinheit zum Aufbringen von Markierungsmaterial auf einen Boden.

In Fig. 1 ist ein im dargestellten Ausgestaltungsbeispiel im Straßenbau eingesetzter Bodenverdichter 10 dargestellt, welcher zu verdichtendes Bodenmaterial 12, also beispielsweise Asphalt, überfährt und dieses dabei verdichtet. Der Bodenverdichter 10 ist grundsätzlich in einer Verdichterlängsrichtung L langgestreckt und umfasst im dargestellten Ausgestaltungsbeispiel zwei in Richtung der Verdichterlängsrichtung L in Abstand zueinander angeordnete Verdichterwalzen 14, 16. Der in Fig. 1 dargestellte Bodenverdichter 10 bewegt sich in dem in Fig. 1 dargestellten Zustand in einer Bewegungsrichtung B entlang des Bodenmaterials 12 insbesondere in einem Randbereich 18 desselben.

Bei dem in Fig. 2 dargestellten Arbeitsgang, welcher eine der letzten oder die letzte Überfahrt des zu verdichtenden Bodenmaterials 12 ist, wird mit einer am Bodenverdichter 10 vorgesehenen Kantenandrückeinheit 20 im Randbereich 18 des Bodenmaterials 12 vermittels eines entsprechend geformten Formungswerkszeugs 22 die Kante 24 des Bodenmaterials 12 insbesondere durch Andrücken des in diesem Bereich vorhandenen Bodenmaterials 12 geformt.

Am Bodenverdichter 10 ist eine allgemein mit 26 bezeichnete Markierungseinheit vorgesehen. Im dargestellten Ausgestaltungsbeispiel umfasst die Markierungseinheit 26 einen nach Art einer Sprühdose 28 aufgebauten Behälter für flüssiges Markierungsmaterial M. Die Sprühdose 28 ist an einem an einem Verdichteraufbau 30 des Bodenverdichters 10 festgelegten Träger 32 auswechselbar getragen, so dass dann, wenn das in der Sprühdose 28 enthaltene Markierungsmaterial M vollständig abgegeben ist, die Sprühdose 28 durch eine neue Sprühdose ersetzt werden kann.

Wie in den Fig. 1 und 2 veranschaulicht, wird durch Abgeben von Markierungsmaterial M auf die Oberfläche des vom Bodenverdichter 10 verdichteten und im Randbereich 18 zum Formen der Kante 24 bearbeiteten Bodenmaterials 12 eine beispielsweise in der Bewegungsrichtung B unterbrochene Leitlinie L einer Vormarkierung V erzeugt. Da die Markierungseinheit 26 am Verdichteraufbau 30 des in einem Seitenrandbereich 34 des Bodenverdichters 10 feststehend getragen ist und somit quer zur Verdichterlängsrichtung L und im Wesentlichen in Richtung einer Walzendrehachse W der beiden Verdichterwalzen 14, 16 einen definierten, unveränderbaren Abstand zur Kantenandrückeinheit 20 aufweist, weist die durch die Markierungseinheit 26 generierte Vormarkierung V gleichermaßen einen definierten und konstanten Abstand zur Kante 24 des verdichteten und im Randbereich 18 geformten Bodenmaterials 12 auf.

Die Markierungseinheit 26 kann zum Erzeugen der Vormarkierung V, entlang welcher nachfolgend beispielsweise durch ein separates Gerät dann die eigentliche Fahrbahnmarkierung erzeugt wird, durch eine den Bodenverdichter 10 steuernde Bedienperson aktiviert werden. Alternativ oder zusätzlich ist es möglich, dass die Aktivierung der Markierungseinheit 26 automatisiert erfolgt. Hierzu können beispielsweise vermittels eines satellitengestützten Positionierungssystems Positionsdaten, also beispielsweise GPS-Daten, genutzt werden, welche die Position des Bodenverdichters auf dem zu verdichtenden Bodenmaterial 12 wiedergegeben. Ferner können bereits in der Planungsphase des herzustellenden Bodens, im dargestellten Beispiel also einer Straße, Modelldaten für den Verlauf des Bodenmaterials 12 bzw. der herzustellenden Straßen generiert werden, welche auch Information über den Verlauf beispielsweise der entlang der Kante 24 des verdichteten Bodenmaterials 12 zu erzeugenden Vormarkierung V enthalten können. Auf der Grundlage der Positionsdaten und der Markierungsmodelldaten kann dann durch eine am Bodenverdichter 10 vorgesehene Ansteuereinheit die Markierungseinheit 26 zum Abgeben von Markierungsmaterial M aktiviert werden.

Es ist darauf hinzuweisen, dass auch an dem anderen in Fig. 1 nicht erkennbaren Seitenrandbereich des Bodenverdichters 10 eine Markierungseinheit und gegebenenfalls eine Kantenandrückeinheit angeordnet sein können, so dass auch bei Bewegung in einer der in Fig. 1 erkennbaren Bewegungsrichtung B entgegengesetzten Bewegungsrichtung der Bodenverdichter 10 den in Fig. 1 hinten liegend dargestellten Radbereich 36 bearbeiten kann, insbesondere Markierungsmaterial M aufbringen kann.

Eine alternative Ausgestaltungsart eines Bodenverdichters 10 ist in den Fig. 3 und 4 dargestellt. Bei diesem Bodenverdichter 10 sind in der Verdichterlängsrichtung L auf die Verdichterwalze 16 folgend zwei Markierungseinheiten 26, 26' vorgesehen. Die beiden Markierungseinheiten 26, 26' umfassen jeweils einen an einer Führungsschiene 38 im Wesentlichen in Richtung der Walzendrehachse W bewegbar getragenen Träger 32 und einen in Form einer Sprühdose 28 ausgebildeten Behälter, welcher das flüssige Markierungsmaterial M enthält. Zum Bewegen der Markierungseinheiten 26, 26' bzw. der Träger 32 entlang der Führungsschiene 38 kann in Zuordnung zu jeder Markierungseinheit 26, 26' ein diese unabhängig von der jeweils anderen Markierungseinheit in Längsrichtung mit der Führungsschiene 38, also im Wesentlichen auch in Richtung der Walzendrehachse W bewegender Markierungseinheitantrieb vorgesehen sein. Ein derartiger Markierungseinheitantrieb kann einen Antriebsmotor, beispielsweise Elektromotor, umfassen, der ein in Richtung der Führungsschiene 38 verlaufendes Endlosband über jeweilige Umlenkwalzen zur Bewegung antreibt. An diesem Endlosband kann ein jeweiliger Träger 32 festgelegt sein.

Durch die Bewegbarkeit der Markierungseinheiten 26, 26' entlang der Führungsschiene 38 wird es möglich, Leitlinien L bzw. L' für Vormarkierungen V bzw. V' mit nahezu beliebiger Formgebung bzw. beliebigem Verlauf zu erzeugen. Wie in Fig. 4 erkennbar, können insbesondere auch eine Leitlinie L in einem Randbereich 18 und eine vom Randbereich 18 entfernte Leitlinie L' erzeugt werden. Wie die Fig. 3 und 4 dies veranschaulichen, kann dabei insbesondere die Leitlinie L' einen Teil einer Vormarkierung V` bilden, die zur Herstellung eines Pfeils auf dem Bodenmaterial 12 dienen soll. Bei Bewegung des Bodenverdichters 10 in der Bewegungsrichtung B kann durch die Markierungseinheit 26` nur eine Hälfte dieser Vormarkierung V erzeugt werden. Die andere Hälfte kann beispielsweise bei einer weiteren Überfahrt erzeugt werden. Alternativ könnten beide Markierungseinheiten 26, 26' genutzt werden, um zusammen die gesamte Vormarkierung V`, also die Umrisskontur eines Pfeils bei einer einzigen Überfahrt zu erzeugen.

Auch die beiden Markierungseinheiten 26, 26' können beispielsweise durch eine Bedienperson zur Aufbringung von Markierungsmaterial M aktiviert werden. Alternativ oder zusätzlich ist es auch bei dieser Ausgestaltung möglich, unter Berücksichtigung von Positionsdaten des Bodenverdichters 10 und eines Markierungsplans, welcher Markierungsmodelldaten für die Aufbringung von Vormarkierungen auf das Bodenmaterial 12 wiedergibt, die beiden Markierungseinheiten 26, 26' zum Abgeben von Markierungsmaterial M zu aktivieren.

Es ist darauf hinzuweisen, dass selbstverständlich an dem Bodenverdichter 10 der Fig. 3 auch eine in Fig. 1 erkennbare feststehende Markierungseinheit vorgesehen sein könnte, so dass beispielsweise vermittels der feststehenden Markierungseinheit eine Vormarkierung in einem Randbereich aufgebracht werden kann und durch die beiden im Wesentlichen in Richtung der Walzendrehachse W bzw. quer zur Verdichterlängsrichtung L über die gesamte Breite des Bodenverdichters 10 bewegbaren Markierungseinheiten Vormarkierungen mit größerem Abstand zur Kante 24 des Bodenmaterials und mit komplexerer Formgebung erzeugt werden können.

Eine Abwandlung des in den Fig. 3 und 4 dargestellten Ausgestaltungsbeispiels ist in Fig. 5 erkennbar. Bei dieser Ausgestaltungsart umfasst jede der Markierungseinheiten 26, 26' einen am jeweiligen Träger 32 getragenen Sprühkopf 40, über welchen das Markierungsmaterial M abgegeben werden kann. Am Bodenverdichter 10 ist ferner ein Markierungsmaterialtank 42 vorgesehen, welcher über Leitungen 44 mit den Sprühköpfen 40 der beiden Markierungseinheiten 26, 26' verbunden ist, um in diesem enthaltenes flüssiges Markierungsmaterial zu den Sprühköpfen 40 der beiden Markierungseinheiten 26, 26' zu leiten und über diese auf das Bodenmaterial 12 abzugeben.

Die in Fig. 5 dargestellte Ausgestaltung eignet sich insbesondere für größere Bauprojekte, bei welchen vergleichsweise große Mengen von Markierungsmaterial M abgegeben werden sollen. Insbesondere eignet die in Fig. 5 dargestellte Ausgestaltungsart sich auch zum Erzeugen der eigentlichen Fahrbahnmarkierungen selbst, ohne dass die Notwendigkeit besteht, zuvor Vormarkierungen zu generieren.

Die Fig. 6 zeigt eine Ausgestaltungsart eines Bodenverdichters, bei welcher das Markierungsmaterial M nicht in flüssiger Form auf das Bodenmaterial 12 aufgebracht wird, sondern in Form eines Abrollbandes A. Das Abrollband A ist an einem Träger 32 abrollbar getragen, der wiederum an der in der Verdichterlängsrichtung L auf die Verdichterwalze 16 folgend angeordneten Führungsschiene 38 im Wesentlichen in Richtung der Walzendrehachse W bewegbar getragen ist. Beim Bewegen des Bodenverdichters 10 in der Bewegungsrichtung B kann dort, wo beispielsweise gemäß Markierungsmodelldaten eine Fahrbahnmarkierung F erzeugt werden soll, das zur Erzeugung der Fahrbahnmarkierung F in Form des Abrollbandes A bereitgestellte Markierungsmaterial gegen die Oberfläche des Bodenmaterials 12 gedrückt werden. Das Abrollband A weist, ähnlich wie ein Klebeband, eine Haftcharakteristik auf, so dass dieses bei der Bewegung des Bodenverdichters 10 in der Bewegungsrichtung B abgerollt wird und auf dem Bodenmaterial 12 anhaftet. Um beispielsweise in der Bewegungsrichtung B unterbrochene Fahrbahnmarkierungen F zu erzeugen, kann am Träger 32 ein Schneidwerkzeug vorgesehen sein, welches an geeigneter Stelle das Markierungsmaterial M abtrennt. Um dort, wo die Fahrbahnmarkierung F eine Unterbrechung aufweisen soll, eine Wechselwirkung des Markierungsmaterials M mit dem Bodenmaterial 12 zu vermeiden, kann der Träger 32 auch in einer Höhenrichtung bewegbar sein.

Um bei dem in Fig. 6 dargestellten Ausgestaltungsbeispiel die Haftwirkung des Markierungsmaterials M zu verbessern, kann vorgesehen sein, dass beim Aufbringen von derartigem Markierungsmaterial M auf das Bodenmaterial 12 der Bodenverdichter 10 sich derart bewegt, dass die Markierungseinheit 26 in der Bewegungsrichtung zumindest einer der Verdichterwalzen 14, 16 vorangehend positioniert ist. Im Beispiel der Fig. 6 würde dazu der Bodenverdichter 10 in einer der Bewegungsrichtung B entgegengesetzten Bewegungsrichtung B' bewegt werden. Das von der Markierungseinheit 26 abgegebene Markierungsmaterial M wird von der in der Verdichterlängsrichtung L dann folgenden Bodenbearbeitungswalze 16, im dargestellten Beispiel auch der Bodenbearbeitungswalze 14, überrollt und somit verstärkt gegen die Oberfläche des Bodenmaterials 12 gepresst.

Die Aufbringung von Markierungsmaterial M in Form eines Abrollbandes A ist besonders geeignet in Baustellenbereichen, wo derartiges Markierungsmaterial M nur vorübergehend aufgebracht werden soll und keine durch stark am Bodenmaterial 12 anhaftendes Farbmaterial bereitgestellte Fahrbahnmarkierung erzeugt werden soll.

Die Fig. 7 veranschaulicht die Funktionsweise eines derartigen Bodenverdichters 10 beim Aufbringen von Markierungsmaterial M, beispielsweise flüssigem Markierungsmaterial. Die Markierungseinheit 26 steht unter der Ansteuerung einer Ansteuereinheit 46, welche die Markierungseinheit 26 einerseits zur Bewegung entlang der Führungsschiene 38 und andererseits zur Abgabe von Markierungsmaterial M an dafür vorgesehenen Positionen ansteuert. Auf einer beispielsweise als Tablet oder dergleichen ausgebildeten Anzeigeeinheit 48 können die Position P des Bodenverdichters 10 und die in diesem Fall zu erzeugende Vormarkierung V angezeigt werden. Über entsprechende Eingabeorgane kann eine Bedienperson dann, wenn der Bodenverdichter 10 an einer dafür vorgesehenen Position ist und eine Vormarkierung V erzeugt werden soll, entsprechende Ansteuerbefehle zur Ansteuereinheit 46 senden, welche dann in entsprechender Weise die Markierungseinheit 26 durch Bewegung entlang der Führungsschiene 38 positioniert und zur Abgabe von Markierungsmaterial M ansteuert. Diese Ansteuerung kann, wie vorangehend bereits auch dargelegt, auch auf der Grundlage von Positionsdaten und Markierungsmodelldaten erfolgen, so dass eine Interaktion einer Bedienperson nicht erforderlich ist und dieser an der Anzeigeeinheit 48 lediglich veranschaulicht wird, an welcher Position der Bodenverdichter 10 sich befindet und dass bzw. wo eine Vormarkierung V oder ggf. eine Fahrbahnmarkierung F zu erzeugen ist.

Die Positionsdaten, welche grundsätzlich auch die Position des Bodenverdichters 10 im Raum und somit auf dem zu verdichtenden Bodenmaterial 12 exakt angeben, können beispielsweise dadurch bereitgestellt werden, dass die in Fig. 7 gezeigte Anzeigeeinheit 48, wie durch ein an dieser dargestelltes Symbol 50 veranschaulicht, direkt beispielsweise mit dem GPS-Satellitensystem kommuniziert und hierzu eine entsprechende Empfangseinheit aufweist und dazu ausgebildet ist, die empfangenen Daten zur Positionsbestimmung auszuwerten. Alternativ oder zusätzlich kann eine derartige auch zur Auswertung der empfangenen Daten und somit zur Positionsbestimmung ausgebildete Empfangseinheit 52 auch separat von der Anzeigeeinheit 48 vorgesehen sein und mit dieser zum Datenaustausch verbunden werden. Beispielsweise kann diese Empfangseinheit 52 am Bodenverdichter 10 selbst, beispielsweise auf einem Dach 54 eines am Bodenverdichter 10 vorgesehenen Bedienstandes 56, angeordnet sein.

## Patentansprüche

1. Bodenverdichter zum Verdichten von Bodenmaterial, insbesondere Asphalt, umfassend wenigstens eine an einem Verdichteraufbau (30) um eine zu einer Verdichterlängsrichtung (L) im Wesentlichen orthogonale Walzendrehachse (W) drehbare Verdichterwalze (14, 16), ferner umfassend wenigstens eine an dem Verdichteraufbau (30) getragene Markierungseinheit (26, 26`) zum Aufbringen von Markierungsmaterial (M) auf von dem Bodenverdichter (10) überfahrenes Bodenmaterial (12).

2. Bodenverdichter nach Anspruch 1,
**dadurch gekennzeichnet, dass** wenigstens eine Markierungseinheit (26) an dem Verdichteraufbau (30) im Wesentlichen unbewegbar getragen ist.

3. Bodenverdichter nach Anspruch 1 oder 2,
**dadurch gekennzeichnet, dass** wenigstens eine an dem Verdichteraufbau (30) im Wesentlichen unbewegbar getragene Markierungseinheit (26) an einem Seitenrandbereich (34) des Verdichteraufbaus (30) getragen ist.

4. Bodenverdichter nach einem der Ansprüche 1-3,
**dadurch gekennzeichnet, dass** an dem Verdichteraufbau (30) in Zuordnung zu wenigstens einem Seitenrandbereich (34) eine Kantenandrückeinheit (20) vorgesehen ist.

5. Bodenverdichter nach einem der Ansprüche 1-4,
**dadurch gekennzeichnet, dass** wenigstens eine Markierungseinheit (26, 26`) an dem Verdichteraufbau (30) bewegbar getragen ist.

6. Bodenverdichter nach Anspruch 5,
**dadurch gekennzeichnet, dass** an dem Verdichteraufbau (30) wenigstens eine Führungsschiene (38) vorgesehen ist, und dass wenigstens eine, vorzugsweise jede an dem Verdichteraufbau (30) bewegbar getragene Markierungseinheit (26, 26`) entlang der wenigstens einen Führungsschiene (38) bewegbar ist,
vorzugsweise wobei in Zuordnung zu wenigstens einer, vorzugsweise jeder entlang der wenigstens einen Führungsschiene (38) bewegbaren Markierungseinheit (26, 26`) ein Markierungseinheitantrieb zum Bewegen der Markierungseinheit (26, 26`) entlang der wenigstens einen Führungsschiene (38) vorgesehen ist.

7. Bodenverdichter nach Anspruch 6,
**dadurch gekennzeichnet, dass** wenigstens eine, vorzugsweise jede Führungsschiene (38) sich im Wesentlichen in Richtung der Walzendrehachse (W) erstreckt, oder/und dass wenigstens eine, vorzugsweise jede Führungsschiene (38) in der Verdichterlängsrichtung (L) auf eine Verdichterwalze (16) folgend angeordnet ist.

8. Bodenverdichter nach einem der Ansprüche 1-7,
**dadurch gekennzeichnet,**
**dass** wenigstens eine, vorzugsweise jede Markierungseinheit (26, 26') eine flüssiges Markierungsmaterial enthaltene Sprühdose (28) umfasst, oder/und
**dass** wenigstens eine, vorzugsweise jede Markierungseinheit (26, 26') einen Sprühkopf (40) umfasst, und dass an dem Verdichteraufbau (30) wenigstens ein mit dem Sprühkopf (40) zur Zufuhr von flüssigem Markierungsmaterial verbundener Markierungsmaterialtank (42) vorgesehen ist.

9. Bodenverdichter nach einem der Ansprüche 1-8,
**dadurch gekennzeichnet,**
**dass** wenigstens eine, vorzugsweise jede Markierungseinheit (26, 26`) zum Aufbringen einer Vormarkierung (V, V`) auf das Bodenmaterial (12) ausgebildet ist,
oder/und
**dass** wenigstens eine, vorzugsweise jede Markierungseinheit (26, 26`) zum Aufbringen einer Fahrbahnmarkierung (F) auf das Bodenmaterial (12) ausgebildet ist,
oder/und
**dass** wenigstens eine, vorzugsweise jede Markierungseinheit (26) zum Aufbringen von Markierungsmaterial (M) als Abrollband (A) ausgebildet ist.

10. Bodenverdichter nach einem der Ansprüche 1-9,
**dadurch gekennzeichnet, dass** wenigstens eine, vorzugsweise jede Markierungseinheit (26, 26`) unter der Ansteuerung einer Ansteuereinheit (46) steht und durch Ausgabe von Ansteuerbefehlen aus der Ansteuereinheit (46) zur Abgabe von Markierungsmaterial (M) betreibbar ist.

11. Verfahren zum Betreiben eines Bodenverdichters nach einem der Ansprüche 1-10, wobei dann, wenn der Bodenverdichter (10) über das Bodenmaterial (12) bewegt wird, wenigstens eine Markierungseinheit (26, 26`) zum Aufbringen von Markierungsmaterial (M) auf das Bodenmaterial (12) betrieben wird.

12. Verfahren nach Anspruch 11, sofern auf Anspruch 4 rückbezogen,
**dadurch gekennzeichnet, dass** dann, wenn die Kantenandrückeinheit (20) zum Formen einer Kante (24) des von dem Bodenverdichter (10) überfahrenen Bodenmaterials (12) betrieben wird, wenigstens eine Markierungseinheit (26) zum Aufbringen von Markierungsmaterial (M) auf das Bodenmaterial (12) als Randmarkierung betrieben wird.

13. Verfahren nach Anspruch 11 oder 12, sofern auf Anspruch 9 rückbezogen
**dadurch gekennzeichnet, dass** dann, wenn eine Markierungseinheit (26) zum Aufbringen von Markierungsmaterial als Abrollband (A) betrieben wird, die Markierungseinheit (M) in einer Bewegungsrichtung (B`) des Bodenverdichters (10) vor wenigstens einer Verdichterwalze (16) angeordnet ist.

14. Verfahren nach einem der Ansprüche 11-13,
**dadurch gekennzeichnet, dass** dann, wenn wenigstens eine Markierungseinheit (26, 26`) zum Aufbringen von Markierungsmaterial (M) für eine Vormarkierung (V, V`) betrieben wird:
- ein Teil der Vormarkierung (V, V`) bei einer Markierungsüberfahrt und ein weiterer Teil der Vormarkierung (V, V`) bei einer weiteren Markierungsüberfahrt erzeugt wird,
oder/und
- ein Teil der Vormarkierung (V, V`) durch eine Markierungseinheit (26) und ein weiterer Teil der Vormarkierung (V, V`) durch eine weitere Markierungseinheit (26`) erzeugt wird.

15. Verfahren nach einem der Ansprüche 11-14,
**dadurch gekennzeichnet, dass** wenigstens eine, vorzugsweise jede Markierungseinheit (26, 26`) zum Aufbringen von Markierungsmaterial (M) auf das Bodenmaterial (12) auf der Grundlage von eine Position (P) des Bodenverdichters (10) auf dem Bodenmaterial (12) repräsentierenden Positionsdaten, vorzugsweise GPS-Daten, oder/und auf der Grundlage von Markierungsmodelldaten betrieben wird.
